# EUROPÄISCHE PATENTSCHRIFT

(11) **EP 3 154 316 B1**
(45) Veröffentlichungstag und Bekanntmachung des Hinweises auf die Patenterteilung: **28.03.2018**
(21) Anmeldenummer: 16192574.8
(22) Anmeldetag: 06.10.2016
(51) Int. Cl.: H05B 33/08

(54) **LED-LEUCHTE MIT STEUERSCHALTUNG**
LED LAMP WITH CONTROL CIRCUIT
LAMPE À DEL AVEC CIRCUIT DE COMMANDE

(30) Priorität: 07.10.2015 DE 102015219367
(43) Veröffentlichungstag der Anmeldung: 12.04.2017
(73) Patentinhaber: H4X e.U., 8055 Graz (AT)
(72) Erfinder: Hierzer, Andreas, 8010 Graz (AT)
(74) Vertreter: Isarpatent

(56) Entgegenhaltungen:
- EP-A1- 2 496 057
- US-A1- 2011 068 706
- US-A1- 2012 280 617
- US-A1- 2013 200 812

## Beschreibung

### TECHNISCHES GEBIET DER ERFINDUNG

Die Erfindung betrifft eine Steuerschaltung für die Einstellung eines Ausgangsstroms eines Spannungswandlers, sowie eine Leuchte mit einer derartigen Steuerschaltung, insbesondere für den Einsatz in Leuchten mit LED-Leuchtmitteln.

### TECHNISCHER HINTERGRUND

Elektrische Lichtquellen werden mit Versorgungsspannungen und Versorgungsströmen betrieben, die üblicherweise auf Art und Charakteristika der Lichtquellen abgestimmt sind. Spezielle bei Leuchtdioden (LEDs) wird diese Abstimmung häufig über Konverterschaltungen bzw. Wandlerschaltungen realisiert, die eine Eingangswechselspannung in eine Versorgungsgleichspannung mit vorbestimmter Gleichstromstärke gleichrichten. Über die Höhe der regelbaren Gleichstromstärke kann bei LEDs die Leistungsaufnahme und damit die Helligkeit eingestellt werden. Wandlerschaltungen mit regelbarem Konstantstrom regeln die Ausgangsstromstärke so, dass der Betriebsstrom einer oder mehrerer betriebener LED-Module im optimalen Bereich liegt.

Typischerweise wird der Sollwert der Ausgangsstromstärke in herkömmlichen Wandlerschaltungen für Leuchten mit LED-Leuchtmitteln werksseitig voreingestellt. Dadurch ist die Helligkeit der Leuchte invariabel. Verschiedene Ansätze im Stand der Technik versuchen für einen Anwender solcher LED-Leuchten Freiräume bei der Wahl der Helligkeit der LEDs zu schaffen: Die Druckschrift WO 2010/021675 A1 beispielsweise offenbart eine LED-Leuchte mit einer in den Sockel integrierten Konverterschaltung, deren Ausgangsstromstärke sich über einen ebenfalls in den Sockel integrierten Schaltmechanismus regeln lässt. Die Druckschrift DE 10 2010 002 996 A1 offenbart eine Leuchtenanordnung mit einer LED-Leuchte und einem Sockel, in welchem ein Bedienelement zur Einstellung von Leuchteigenschaften der LED-Leuchte integriert ist.

Die Druckschriften US 2011/0068706 A1, US 2012/0280617 A1, EP 2 496 057 A1, und US 2013/0200812 A1 offenbaren LED-Leuchten mit regelbarem Versorgungsstrom für die LED-Leuchtmittel.

### ZUSAMMENFASSUNG DER ERFINDUNG

Eine der Aufgaben der Erfindung besteht daher darin, Lösungen für die Ansteuerung von Spannungswandlern zu finden, bei denen der Sollausgangsstrom flexibel angepasst werden kann. Eine weitere der Aufgaben der Erfindung besteht zudem darin, einfach zu implementierende Lösungen für Leuchten mit LED-Leuchtmitteln zu finden, bei denen die Helligkeit der LED-Leuchtmittel flexibel und ohne großen installationstechnischen Aufwand eingestellt werden kann.

Gemäß einem ersten Aspekt der Erfindung umfasst eine Leuchte die Merkmale des Anspruchs 1.

Vorteilhafte Ausgestaltungen und Weiterbildungen ergeben sich aus den weiteren Unteransprüchen sowie aus der Beschreibung unter Bezugnahme auf die Figuren.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### KURZE INHALTSANGABE DER FIGUREN

Die vorliegende Erfindung wird nachfolgend anhand der in den schematischen Figuren angegebenen Ausführungsbeispiele näher erläutert. Es zeigen dabei:
Fig. 1 eine schematische Illustration einer Leuchte mit einer Steuerschaltung für einen Spannungswandler gemäß einer Ausführungsform der Erfindung;
Fig. 2 eine schematische Illustration eines Schalters der Steuerschaltung der Fig. 1 gemäß einer weiteren Ausführungsform der Erfindung;
Fig. 3 eine schematische Illustration einer Schnittansicht des Schalters der Fig. 2 gemäß einer weiteren Ausführungsform der Erfindung;
Fig. 4 ein Schaltbild einer Steuerschaltung für einen Spannungswandler gemäß einer weiteren Ausführungsform der Erfindung; und
Fig. 5 ein Schaltbild einer Steuerschaltung für einen Spannungswandler gemäß einer weiteren Ausführungsform der Erfindung.

Die beiliegenden Figuren sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt. Richtungsangebende Terminologie wie etwa "oben", "unten", "links", "rechts", "über", "unter", "horizontal", "vertikal", "vorne", "hinten" und ähnliche Angaben werden lediglich zu erläuternden Zwecken verwendet und dienen nicht der Beschränkung der Allgemeinheit auf spezifische Ausgestaltungen wie in den Figuren gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

### BESCHREIBUNG VON AUSFÜHRUNGSBEISPIELEN

Fig. 1 zeigt eine schematische Illustration einer Leuchte 20. Die Leuchte 20 ist dabei mit ein oder mehreren Leuchtmitteln 22 auf Leuchtdioden-(LED)-Basis ausgestattet. Die LED-Leuchtmittel 22 können beispielsweise Serienschaltungen von LED-Chips aufweisen, die auf einem Leuchtmittelträger 21 angeordnet sind. Die Leuchte 20 umfasst weiterhin elektrische Schaltungen, die zur Spannungsversorgung der LED-Leuchtmittel 22 auf dem Leuchtmittelträger 21 angeordnet sind.

Beispielsweise können die LED-Leuchtmittel 22 über eine nicht explizit dargestellte Spannungswandlerschaltung mit einer Versorgungsspannung beaufschlagt werden. Die Spannungswandlerschaltung ist dabei dazu ausgelegt, das oder die LED-Leuchtmittel 22 mit elektrischem Strom zu versorgen. Die Spannungswandlerschaltung ist dazu in ihrem Ausgangsstrom regelbar. Durch die Regelbarkeit des Ausgangsstroms kann der Lichtstrom, der durch das oder die LED-Leuchtmittel 22 erzeugt wird, auf gewünschte Werte eingestellt werden. Zum Beispiel kann der der Ausgangsstrom der Spannungswandlerschaltung in mindestens zwei diskreten Stufen einstellbar sein, wodurch die LED-Leuchtmittel 22 auf zwei verschiedene Helligkeitsstufen einstellbar sind. Alternativ dazu kann der der Ausgangsstrom der Spannungswandlerschaltung auch kontinuierlich in einem Ausgangsstrombereich regelbar sein, beispielsweise durch Verwendung eines Potentiometers. Das Potentiometer kann dabei zum Beispiel in den Leuchtmittelträger 21 integriert werden. Dadurch können die LED-Leuchtmittel 22 mit kontinuierlich variierender Helligkeit betrieben werden.

Insbesondere kann die Spannungswandlerschaltung einen Gleichrichter, mit dem eine Netzwechselspannung in eine Gleichspannung gewandelt werden kann, sowie einen Stromrichter aufweisen, mit dem ein konstanter und regelbarer Ausgangsgleichstrom bei einem vorgegebenen Ausgangsspannungslevel an die LED-Leuchtmittel 22 ausgegeben werden kann. Die elektrischen Schaltungen können beispielsweise auf der dem Betrachter der Fig. 1 abgewandten Seite des Leuchtmittelträgers 21 angeordnet werden. Die Spannungswandlerschaltung kann dabei in einem elektronischen Vorschaltgerät, EVG, der Leuchte 20 eingebaut sein.

Die Leuchte 20 kann dabei beispielsweise eine LED-Leiste sein, die eine generell langgestreckte Form aufweist und deren Leuchtmittelträger 21 als Leiste in einem Leuchtmittelgehäuse 23 eingebettet ist. Über dem Leuchtmittelträger 21 kann bündig mit dem Leuchtmittelgehäuse 23 eine (nicht explizit dargestellte) Leuchtenabdeckung angeordnet werden, welche den Leuchtmittelträger 21, die LED-Leuchtmittel 22 und die elektrischen Schaltungen für einen Nutzer der Leuchte 20 unzugänglich macht.

Die Leuchte 20 weist weiterhin einen Schalter 10 auf, welcher in einem Schaltergehäuse 11 auf dem Leuchtmittelträger 21 oder in der Nähe des Leuchtmittelträgers 21 angeordnet ist. Der Schalter 10 weist ein Betätigungselement 12 auf, dessen Betätigung dazu dient, den Sollausgangsstrom der Spannungswandlerschaltung - hier einen Sollausgangsgleichstrom - einzustellen. Das Betätigungselement 12 kann beispielsweise in eine Mehrzahl von verschiedenen Schaltstellungen verbringbar ausgebildet sein, die mit verschiedenen Werten für den einstellbaren Sollausgangsgleichstrom korrelieren. Zum Beispiel kann das Betätigungselement 12 ein Schieber sein, welcher in einer Ausnehmung des Schaltergehäuses linear hin und her bewegt werden kann. Dabei kann das Betätigungselement 12 derart mechanisch ausgebildet werden, dass es in den verschiedenen Schaltstellungen einrasten und somit den Sollausgangsgleichstrom einstellen kann. Alternativ dazu kann das Betätigungselement 12 auch einen Drehknopf, einen Taster, einen Wahlhebel, einen Wippschalter, einen Kippschalter, einen Rastschalter, einen Zugschalter oder ein ähnliches mechanisches Bedienelement aufweisen.

Es kann vorteilhaft sein, wenn für den Schalter 10 ein Einwegschalter vorgesehen wird, welcher nach einmaliger Einstellung einer Betriebsposition irreversibel deaktiviert bleibt. Zum Beispiel kann hierzu eine mechanische Verzahnung oder ein Ratschenmechanismus im Inneren eines Gehäuses des Schalters 10 angeordnet werden, welcher in nach einer Betätigung einen irreversibel Selbsthaltemechanismus auslöst. Dies kann besonders dann vorteilhaft sein, wenn nur eine einmalige werksseitige Einstellung eines Helligkeitswertes gewünscht ist, und einem Nutzer der Leuchte keine weitere Einstellmöglichkeit gewährt werden soll.

Durch die manuelle Betätigung des Betätigungselements 12 durch einen Nutzer kann der Nutzer die von dem eingestellten Sollausgangsgleichstrom der Spannungswandlerschaltung abhängige Leuchtstärke bzw. Helligkeit der durch die Spannungswandlerschaltung versorgten LED-Leuchtmittel 22 einstellen. Insbesondere kann die Helligkeit der Leuchte 20 somit vor Ort bei der Installation der Leuchte 20 durch einen Techniker bedarfsgerecht und flexibel angepasst werden, ohne dass besondere Vorkehrungen oder Voreinstellungen durch den Leuchtenhersteller getroffen werden müssten. Der Schalter 20 kann dabei derart in dem Leuchtmittelgehäuse 23 angeordnet sein, dass er im gewöhnlichen Gebrauch der Leuchte 20 hinter der Leuchtenabdeckung für den Betrachter nicht sichtbar bzw. nicht ohne weiteres zugänglich ist. Dadurch wird die Ästhetik der Leuchte 20 nicht geschmälert, gleichzeitig die prinzipielle Zugänglichkeit durch einen Installateur, Elektrotechniker oder Wartungspersonal nicht wesentlich beeinträchtigt.

Fig. 2 zeigt eine schematische Darstellung eines Schalters 10, wie er in einer Leuchte 20 der Fig. 1 eingebaut werden kann. Der Schalter 10 kann ein Schaltergehäuse 11 aufweisen, welches beispielsweise kastenförmig bzw. quaderförmig ausgebildet ist. Es kann selbstverständlich auch möglich sein, eine andere äußere geometrische Form für das Schaltergehäuse 11 zu wählen, beispielsweise eine an eine Aussparung in dem Leuchtmittelgehäuse 21 der Leuchte 20 angepasste Form.

Der Schalter 10 weist zudem ein Betätigungselement 12 in Form eines Schiebereglers auf. Der Schieberegler 12 kann in einer Ausnehmung des Schaltergehäuses 11 entlang eines Verstellwegs zwischen mehreren Schalterstellungen geschaltet werden. Dazu kann auf dem Schaltergehäuse 11 eine Skala 13 mit Beschriftungen für die verschiedenen Schalterstellungen aufgedruckt oder eingeprägt sein.

Fig. 3 zeigt eine schematische Schnittansicht durch den Schalter 10 der Fig. 2. Das mechanische Betätigungselement 12, welches aus dem Schaltergehäuse 11 zur manuellen Bewegung durch einen Nutzer hervorragt, ist in dem Schaltergehäuse 11 mit einer Verbindungsbrücke 14 mechanisch gekoppelt. Während das mechanische Betätigungselement 12 aus einem elektrisch isolierenden Material wie etwa Kunststoff gefertigt sein kann, ist die Verbindungsbrücke 14 aus einem elektrisch leitfähigen Material gefertigt, wie etwa Metall. Die Verbindungsbrücke 14 dient als elektrische verbindender Bügel zwischen einem Eingangskontakt 15 des Schalters 10 einerseits und einer Mehrzahl von Zweigkontakten 16a, 16b, 16c andererseits. Dazu kann die Verbindungsbrücke 14 als federnde Klammer mit an beiden Enden der Klammer ausgebildeten Kontaktelementen 14a bzw. 14b ausgestaltet werden, die den Eingangskontakt 15 bzw. jeweils einen der Mehrzahl von Zweigkontakten 16a, 16b, 16c federnd und flächig kontaktieren.

Durch eine Schiebebewegung S kann das mechanische Betätigungselement 12 die Verbindungsbrücke 14 in dem Schaltergehäuse 11 zwischen verschiedenen Positionen hin und her bewegen, bei denen das Kontaktelement 14a den Eingangskontakt 15 über die Verbindungsbrücke 14 elektrisch mit jeweils einem der entlang der Richtung des Verstellwegs des mechanischen Betätigungselements 12 angeordneten Zweigkontakte 16a, 16b, 16c verbindet. Beispielhaft ist in gestrichelter Darstellung eine zweite Schalterstellung angedeutet, in der der Eingangskontakt 15 über die Verbindungsbrücke 14 elektrisch leitfähig mit dem Zweigkontakt 16c verbunden ist.

Die über den Schalter 10 vermittelte einstellbare elektrische Verschaltung ist in den Schaltbildern der Fig. 4 und 5 gezeigt. Fig. 4 und 5 stellen jeweils Spannungswandlerschaltungen dar, insbesondere Spannungswandlerschaltungen für eine Leuchte 20 wie etwa im Zusammenhang mit Fig. 1 erläutert. Die Spannungswandlerschaltungen umfassen dabei jeweils einen Eingangsanschluss 2a, einen mit dem Eingangsanschluss 2a verbundenen Spannungswandler 4, dessen Ausgang mit mindestens einem Leistungsaufnehmer 3 gekoppelt ist, und einen Ausgangsanschluss 2b. Der Leistungsaufnehmer 3 kann beispielsweise ein LED-Leuchtmittel 22 oder eine Matrix an LED-Leuchtmitteln 22 sein.

Zwischen den Anschlüssen 2a, 2b kann beispielsweise eine Gleichspannung anliegen. Alternativ dazu kann zwischen den Anschlüssen 2a, 2b auch eine Wechselspannung angelegt werden, wobei dann vor dem Spannungswandler 4 ein weiterer (nicht explizit gezeigter) Gleichrichter angeordnet werden kann, so dass zwischen den Knoten 6a und 6b in Fig. 4 eine Gleichspannung anliegt. Der Spannungswandler 4 kann beispielsweise ein Wandler mit galvanischer Trennung sein, wie etwa ein Sperrwandler oder ein Gegentaktflusswandler. Prinzipiell ist der Typ des Spannungswandlers 4 aber nicht auf bestimmte Wandlerarten limitiert - der Spannungswandler 4 muss nur zur Ausgabe einer vordefinierten Sollausgangsspannung bei regelbarem Sollausgangsstrom ausgebildet sein.

Fig. 4 zeigt eine erste Variante für eine Spannungswandlerschaltung. An den Knoten 6a, 6b ist in Parallelschaltung zu dem Spannungswandler 4 eine Steuerschaltung 1 für den Spannungswandler 4 geschaltet. Die Steuerschaltung 1 umfasst den Schalter 10, dessen Eingangskontakt 15 mit dem Knoten 6a zwischen dem Eingangsanschluss 2a und dem Eingang des Spannungswandlers 4 verbunden ist. Der Schalter 10 weist einen Kontaktgeber 18 auf, der in Abhängigkeit von der Schaltstellung des zugeordneten (in Fig. 4 nicht dargestellten) mechanischen Betätigungselements 12 den Eingangskontakt 15 mit einem der Zweigkontakte 16a, 16b, 16c elektrisch leitfähig verbindet. Jeder der Zweigkontakte 16a, 16b, 16c bildet einen Stromführungszweig, in denen jeweils ein Widerstand 17a, 17b, 17c angeordnet ist. Die Widerstände 17a, 17b, 17c können dabei beispielsweise Shuntwiderstände unterschiedlichen Widerstandswertes sein. Die Stromführungszweige werden nach den Widerständen 17a, 17b, 17c wieder aus dem Schalter 10 heraus in einen Knoten 6b zwischen Ausgang des Spannungswandlers 4 und Ausgangsanschluss 2b eingespeist.

Die Steuerschaltung 1 umfasst weiterhin eine Detektorschaltung 5, welche dazu ausgelegt ist, zu detektieren, in welchem der Stromführungszweige ein Strom fließt, das heißt, welcher der Zweigkontakte 16a, 16b, 16c aktiv mit dem Eingangskontakt 15 verbunden ist. Dazu kann die Detektorschaltung 5 beispielsweise den Spannungsabfall der Zweigspannungen Ua, Ub, Uc über den jeweiligen (Shunt-)Widerständen 17a, 17b, 17c ermitteln. In Abhängigkeit von dem ermittelten Spannungsabfall der Zweigspannungen Ua, Ub, Uc kann die Detektorschaltung 5 dann ein Ansteuersignal C für den Spannungswandler 4 generieren, welches den Spannungswandler 4 auf einen vorbestimmten Sollausgangsstrom einstellt. Die vorbestimmten Sollausgangsströme, die sich über das Ansteuersignal C einstellen lassen, können insbesondere an gewünschte Helligkeitswerte des als LED-Leuchtmittel ausgebildeten Leistungsaufnehmers 3 angepasst werden.

Fig. 5 zeigt eine zweite Variante für eine Spannungswandlerschaltung. Der Spannungswandler 4 weist hierbei zwei Steuereingänge 4a und 4b auf, zwischen denen eine Steuerschaltung 1 für den Spannungswandler 4 geschaltet ist. Die Steuerschaltung 1 umfasst den Schalter 10, dessen Eingangskontakt mit dem ersten der Steuereingänge 4a verbunden ist. Der Schalter 10 weist einen Kontaktgeber 18 auf, der in Abhängigkeit von der Schaltstellung des zugeordneten (in Fig. 5 nicht dargestellten) mechanischen Betätigungselements 12 den ersten der Steuereingänge 4a mit einem der Zweigkontakte 16a, 16b, 16c elektrisch leitfähig verbindet. Jeder der Zweigkontakte 16a, 16b, 16c bildet einen Stromführungszweig, in denen jeweils ein Widerstand 17a, 17b, 17c angeordnet ist. Die Widerstände 17a, 17b, 17c können dabei beispielsweise unterschiedliche Widerstandswerte aufweisen. Die Stromführungszweige werden nach den Widerständen 17a, 17b, 17c wieder aus dem Schalter 10 heraus mit dem zweiten der Steuereingänge 4b des Spannungswandlers 4 verbunden.

Je nach mechanischer Betriebsposition des Schalters 10 wird somit der Widerstandswert variiert, der in dem Zweig zwischen den zwei Steuereingängen 4a und 4b des Spannungswandlers 4 anliegt. Durch die Ansteuerung des Kontaktgebers 18 wird je einer der der Vielzahl von parallel geschalteten Stromführungszweigen selektiv zwischen die zwei Steuereingänge 4a und 4b des Spannungswandlers (4) gekoppelt.

In beiden Spannungswandlerschaltungen der Fig. 4 und 5 wird durch das Einstellen des Betätigungselements 12 des Schalters 10 eine der Mehrzahl von Schaltpositionen ausgewählt, so dass über die Variation des Ausgangsstroms des Spannungswandlers der Lumenstrom der Leuchte verändert werden kann. Dadurch können mit derartigen Steuerschaltungen 1 ausgerüstete Leuchten werksseitig einheitlich ausgeliefert werden - die Anpassung der Helligkeit der Leuchte kann flexibel über eine Einstellung des Schalters 10 vor Ort erfolgen. Insbesondere können elektronische Vorschaltgeräte werksseitig einheitlich ausgeliefert werden, denn die Anpassung des Ausgangsstroms kann nach Einbau in die Leuchte über den in die Leuchte integrierten Schalter 10 erfolgen.

### LISTE DER BEZUGSZEICHEN

- 1: Steuerschaltung
- 2a: Eingangsanschluss
- 2b: Ausgangsanschluss
- 3: Leuchtmittel
- 4: Spannungswandler
- 4a: Steuereingang
- 4b: Steuereingang
- 5: Detektorschaltung
- 6a: Knoten
- 6b: Knoten
- 10: Schalter
- 11: Schaltergehäuse
- 12: Betätigungselement
- 13: Schalterskala
- 14: Verbindungsbrücke
- 14a: Kontaktelement
- 14b: Kontaktelement
- 15: Eingangskontakt
- 16a: Zweig kontakt
- 16b: Zweig kontakt
- 16c: Zweig kontakt
- 17a: Widerstand
- 17b: Widerstand
- 17c: Widerstand
- 20: Leuchte
- 21: Leuchtmittelträger
- 22: LED-Leuchtmittel
- 23: Leuchtmittelgehäuse
- C: Ansteuersignal
- S: Schiebebewegung
- Ua: Zweigspannung
- Ub: Zweigspannung
- Uc: Zweigspannung

## Patentansprüche

1. Leuchte (20), mit einem Leuchtmittelträger (21); mindestens einem LED-Leuchtmittel (22), welches auf dem Leuchtmittelträger (21) angeordnet ist; und einer Spannungswandlerschaltung, welche dazu ausgelegt ist, das mindestens eine LED-Leuchtmittel (22) mit elektrischem Strom zu versorgen, und welche in ihrem Ausgangsstrom regelbar ist;
**dadurch gekennzeichnet, dass**
die Spannungswandlerschaltung einen Spannungswandler (4) umfasst, welcher in Reihe zu dem mindestens einen LED-Leuchtmittel geschaltet ist und von dem Spannungswandler (4) mit elektrischer Spannung versorgt wird; wobei die Spannungswandlerschaltung weiterhin eine Steuerschaltung (1) mit einem Schalter (10) umfasst, welche dazu ausgelegt ist, je nach mechanischer Betriebsposition des Schalters (10) ein Ansteuersignal (C) zur Einstellung eines Sollausgangsstroms des Spannungswandlers (4) an den Spannungswandler (4) auszugeben;
wobei der Schalter (10) weiterhin eine Vielzahl von parallel geschalteten Stromführungszweigen mit Widerständen (17a, 17b, 17c) unterschiedlicher Widerstandswerte umfasst und einen Kontaktgeber (18) aufweist, wobei der Kontaktgeber (18) dazu ausgelegt ist, je einen der Vielzahl von parallel geschalteten Stromführungszweigen selektiv mit einem Eingangskontakt (15) des Schalters (10) zu verbinden; und wobei die Steuerschaltung (1) weiterhin eine Detektorschaltung (5) umfasst, welche dazu ausgelegt ist, einen Spannungsabfall (Ua, Ub, Uc) über den Widerständen (17a, 17b, 17c) zu ermitteln und in Abhängigkeit von dem ermittelten Spannungsabfall (Ua, Ub, Uc) das Ansteuersignal (C) zur Einstellung eines Sollausgangsstroms des Spannungswandlers (4) an den Spannungswandler (4) auszugeben.

2. Leuchte (20) gemäß Anspruch 1, wobei der Ausgangsstrom des Spannungswandlers (4) derart regelbar ist, dass der durch das mindestens eine LED-Leuchtmittel (22) erzeugte Lichtstrom auf gewünschte Werte einstellbar ist.

3. Leuchte (20) gemäß einem der Ansprüche 1 und 2, wobei der Ausgangsstrom des Spannungswandlers (4) in mindestens zwei diskreten Stufen einstellbar ist.

4. Leuchte (20) gemäß einem der Ansprüche 1 und 2, wobei der Ausgangsstrom des Spannungswandlers (4) kontinuierlich in einem Ausgangsstrombereich regelbar ist.

5. Leuchte (20) gemäß einem der Ansprüche 1 bis 4, wobei die Widerstände (17a, 17b, 17c) Shuntwiderstände umfassen.

6. Leuchte (20) gemäß einem der Ansprüche 1 bis 5, weiterhin mit:
einem mechanischen Betätigungselement (12), welches mit dem Kontaktgeber (18) mechanisch gekoppelt ist, und welches dazu ausgelegt ist, je nach mechanischer Betriebsposition den Kontaktgeber (18) zur selektiven Verbindung je eines der Vielzahl von parallel geschalteten Stromführungszweigen mit dem Eingangskontakt (15) des Schalters (10) zu steuern.

7. Leuchte (20) gemäß einem der Ansprüche 1bis 6, wobei der Spannungswandler (4) einen Gleichspannungswandler mit galvanischer Trennung aufweist.

8. Leuchte (20) gemäß einem der Ansprüche 1 bis 7, wobei der Schalter (10) auf dem Leuchtmittelträger (21) angeordnet ist.

9. Leuchte (20) gemäß einem der Ansprüche 1 bis 8, weiterhin mit:
einem Leuchtmittelgehäuse (23), in welchem der Leuchtmittelträger (21) angeordnet ist; und
einer Leuchtenabdeckung, welche auf dem Leuchtmittelgehäuse (23) angeordnet ist, und welche den Schalter (10) auf dem Leuchtmittelträger (21) nach außen hin unzugänglich macht.

10. Leuchte (20) gemäß Anspruch 9, weiterhin umfassend:
ein elektronisches Vorschaltgerät, EVG, in welchem der Spannungswandler (4) angeordnet ist.

11. Leuchte (20) gemäß einem der Ansprüche 1 bis 10, wobei der durch den Spannungswandler (4) ausgebbare Ausgangsstrom vordefinierte Sollausgangsstromwerte umfasst, die vorgebbaren Helligkeitswerten des mindestens einen LED-Leuchtmittels (22) entsprechen.

12. Leuchte (20) gemäß einem der Ansprüche 1 bis 11, wobei der Schalter (10) einen Einwegschalter (10) aufweist, welcher nach einmaliger Einstellung einer Betriebsposition irreversibel deaktiviert bleibt.

## Claims

1. Light (20) having a lighting means carrier (21); at least one LED lighting means (22) that is arranged on the lighting means carrier (21); and a voltage converter circuit that is configured so as to supply the at least one LED lighting means (22) with electrical current, and it is possible to control the output current of said voltage converter circuit;
**characterised in that**
the voltage converter circuit comprises a voltage converter (4) that is connected in series to the at least one LED lighting means and said voltage converter circuit is supplied with electrical voltage by the voltage converter (4); wherein the voltage converter circuit furthermore comprises a control circuit (1) having a switch (10) and said control circuit is configured so as depending on the mechanical operating position of the switch (10) to output to the voltage converter (4) an actuation signal (C) for setting a desired output current of the voltage converter (4);
wherein the switch (10) furthermore comprises a multiplicity of parallel-connected current-conducting branches having resistors (17a, 17b, 17c) with different resistance values and said switch comprises a contactor (18), wherein the contactor (18) is configured so as to selectively connect each one of the multiplicity of parallel-connected current-conducting branches to an input contact (15) of the switch (10); and wherein the control circuit (1) furthermore comprises a detector circuit (5) that is configured so as to determine a voltage drop (Ua, Ub, Uc) across the resistors (17a, 17b, 17c) and in dependence upon the determined voltage drop (Ua, Ub, Uc) to output to the voltage converter (4) the actuation signal (C) for setting a desired output current of the voltage converter (4).

2. Light (20) according to claim 1, wherein the output current of the voltage converter (4) may be controlled in such a manner that the luminous flux that is generated by means of the at least one LED lighting means (22) may be set to desired values.

3. Light (20) according to any one of claims 1 and 2, wherein the output current of the voltage converter (4) may be set in at least two discrete steps.

4. Light (20) according to any one of claims 1 and 2, wherein the output current of the voltage converter (4) may be continuously controlled in an output current range.

5. Light (20) according to any one of claims 1 to 4, wherein the resistors (17a, 17b, 17c) comprise shunt resistors.

6. Light (20) according to any one of the claims 1 to 5, furthermore having:
a mechanical actuating element (12) that is mechanically coupled to the contactor (18), and is configured so as depending on the mechanical operating position to control the contactor (18) for selectively connecting each one of the multiplicity of parallel-connected current-conducting branches to the input contact (15) of the switch (10).

7. Light (20) according to any one of claims 1 to 6, wherein the voltage converter (4) comprises a DC converter having galvanic isolation.

8. Light (20) according to any one of claims 1 to 7, wherein the switch (10) is arranged on the lighting means carrier (21).

9. Light (20) according to any one of claims 1 to 8, furthermore having :
a lighting means housing (23) in which the lighting means carrier (21) is arranged; and
a light cover that is arranged on the lighting means housing (23) and that makes the switch (10) on the lighting means carrier (21) inaccessible from the outside.

10. Light (20) according to claim 9, furthermore comprising:
an electronic ballast unit EVG in which the voltage converter (4) is arranged.

11. Light (20) according to any one of claims 1 to 10, wherein the output current that is output by means of the voltage converter (4) comprises predefined desired output current values that correspond to predeterminable brightness values of the at least one LED lighting means (22).

12. Light (20) according to any one of claims 1 to 11, wherein the switch (10) comprises a one-way switch (10) that remains irreversibly deactivated after an operating position has been set once.

## Revendications

1. Lampe (20), comportant un support du moyen d'éclairage (21) ; au moins un moyen d'éclairage par DEL (22), lequel est agencé sur le support du moyen d'éclairage (21) ; et un circuit transformateur de tension, lequel est conçu pour alimenter l'au moins un moyen d'éclairage par DEL (22) en courant électrique et duquel le courant de sortie est réglable ;
**caractérisée en ce que**
le circuit transformateur de tension comprend un transformateur de tension (4), lequel est connecté en série à l'au moins un moyen d'éclairage par DEL et est alimenté en tension électrique par le transformateur de tension (4) ; le circuit transformateur de tension comprenant en outre un circuit de commande (1) avec un commutateur (10), lequel est conçu pour fournir au transformateur de tension (4), en fonction de la position de fonctionnement mécanique du commutateur (10), un signal de commande (C) pour le réglage d'un courant de sortie de consigne du transformateur de tension (4) ;
le commutateur (10) comprenant en outre une pluralité de branches conductrices de courant connectées en parallèle avec des résistances (17a, 17b, 17c) de différentes valeurs de résistance et présentant un contacteur (18), le contacteur (18) étant conçu pour relier chacune de la pluralité de branches conductrices connectées en parallèle sélectivement à un contact d'entrée (15) du commutateur (10) ; et le circuit de commande (1) comprenant en outre un circuit de détecteur (5), lequel est conçu pour détecter une chute de tension (Ua, Ub, Uc) par les résistances (17a, 17b, 17c) et pour fournir au transformateur de tension (4), en dépendance de la chute de tension détectée (Ua, Ub, Uc), le signal de commande (C) pour le réglage d'un courant de sortie de consigne du transformateur de tension (4).

2. Lampe (20) selon la revendication 1, le courant de sortie du transformateur de tension (4) étant réglable de sorte que le courant d'éclairage produit par l'au moins un moyen d'éclairage par DEL (22) peut être réglé à des valeurs souhaitées.

3. Lampe (20) selon l'une des revendications 1 et 2, le courant de sortie du transformateur de tension (4) étant réglable en au moins deux étapes discrètes.

4. Lampe (20) selon l'une des revendications 1 et 2, le courant de sortie du transformateur de tension (4) étant réglable en continu à l'intérieur d'une plage de courant de sortie.

5. Lampe (20) selon l'une des revendications 1 à 4, les résistances (17a, 17b, 17c) comprenant des résistances shunt.

6. Lampe (20) selon l'une des revendications 1 à 5, comportant en outre :
un élément d'actionnement mécanique (12), lequel est mécaniquement couplé avec le contacteur (18) et lequel est conçu pour commander le contacteur (18), en fonction de la position de fonctionnement mécanique, pour le raccordement sélectif de chacune de la pluralité de branches conductrices connectées en parallèle, au contact d'entrée (15) du commutateur (10).

7. Lampe (20) selon l'une des revendications 1 à 6, le transformateur de tension (4) présentant un transformateur de tension constante avec séparation galvanique.

8. Lampe (20) selon l'une des revendications 1 à 7, le commutateur (10) étant agencé sur le support du moyen d'éclairage (21).

9. Lampe (20) selon l'une des revendications 1 à 8, comportant en outre :
un boîtier du moyen d'éclairage (23), dans lequel est agencé le support du moyen d'éclairage (21) ; et
un couvercle de lampe, lequel est agencé sur le boîtier du moyen d'éclairage (23) et lequel rend le commutateur (10) sur le support du moyen d'éclairage (21) inaccessible de l'extérieur.

10. Lampe (20) selon la revendication 9, comprenant en outre :
un ballast électronique, EVG, dans lequel est agencé le transformateur de tension (4).

11. Lampe (20) selon l'une des revendications 1 à 10, le courant de sortie pouvant sortir par le transformateur de tension (4) comprenant des valeurs de courant de sortie de consigne prédéfinies, qui correspondent à des valeurs de luminosité prédéterminables de l'au moins un moyen d'éclairage par DEL (22).

12. Lampe (20) selon l'une des revendications 1 à 11, le commutateur (10) présentant un commutateur unidirectionnel (10), lequel, après le réglage unique d'une position de fonctionnement, reste désactivé de manière irréversible.
